# EUROPÄISCHE PATENTSCHRIFT

(11) **EP 1 820 927 B1**
(45) Veröffentlichungstag und Bekanntmachung des Hinweises auf die Patenterteilung: **08.04.2015**
(21) Anmeldenummer: 07002159.7
(22) Anmeldetag: 01.02.2007
(51) Int. Cl.: E05D 7/00

(54) **Buchsenmodul**
Sleeve module
Module de douille

(30) Priorität: 18.02.2006 DE 202006002595 U
(43) Veröffentlichungstag der Anmeldung: 22.08.2007
(73) Patentinhaber: ROTO GLUSKE-BKV GmbH, 42281 Wuppertal (DE)
(72) Erfinder: Börner, Thomas, 42484 Wülfrath (DE)
(74) Vertreter: Draudt, Axel Hermann Christian

(56) Entgegenhaltungen:
- EP-A- 0 962 616
- DE-U1- 29 620 361
- DE-U1- 29 919 309

## Beschreibung

Die Erfindung betrifft ein Buchsenmodul für Tür- oder Fensterbänder, mit einer Seitenverstelleinrichtung und einer Höhenverstelleinrichtung, die jeweils mittels Werkzeugen betätigbar sind, wobei die Seitenverstelleinrichtung aus einer Exzenterbuchse besteht, die in Gebrauchsstellung jeweils an ihrem unteren Ende eine Werkzeugaufnahmeöffnung aufweist, und dass die Höhenverstelleinrichtung aus einer Schraube besteht, die in Gebrauchsstellung jeweils an ihrem unteren Ende mit einer Werkzeugeinsetzöffnung versehen ist, durch die hindurch das Werkzeug zur Betätigung der ersten Exzenterbuchse hindurch führbar ist.

Derartige Buchsenmodule sind aus der EP 0 962 616 A1 bekannt. Dieses Buchsenmodul ist allerdings recht aufwendig sowohl im Aufbau als auch in der Montage.

Der Erfindung liegt daher die Aufgabe zugrunde, ein Buchsenmodul der eingangs genannten Art anzugeben, dass mit technisch einfachen Mitteln ein leichteres und auch schnelleres Einstellen ermöglicht.

Diese Aufgabe wird bei dem Buchsenmodul der eingangs genannten Art erfindungsgemäß dadurch gelöst, dass das untere Ende der Exzenterbuchse von der mit einem Außengewinde versehenen Schraube umgriffen wird und diese Schraube mit der dem unteren Ende entgegengesetzten Stirnseite an einen Flanschteil der Exzenterbuchse anliegt.

Der Kern der Erfindung besteht darin, dass für die Einstellungen lediglich unterschiedliche Werkzeuge verwandt werden müssen, aber keine zusätzlichen Bedienpersonen.

Um die Flügellast besser abstützen zu können, ist es vorteilhaft, wenn das obere Ende der Exzenterbuchse von einer Lagerbuchse umgriffen wird, die an dem Flanschteil sich abstützt und an dem oberen Ende einen das Flanschteil überragenden Flansch aufweist.

Damit die einmal gewählte Exzenterstellung nicht einfach verändert werden kann, ist es vorteilhaft, dass die sich berührenden Stirnflächen des Flansches und des Flanschteils mit Arretiereinrichtungen versehen sind.

Dabei hat es sich als besonders vorteilhaft herausgestellt, wenn die Arretiereinrichtungen aus an der oberen Stirnfläche des Flanschteils angeordneten Vorsprüngen und an der entsprechenden Stirnfläche der Lagerbuchse angeordneten Aussparungen bestehen.

Ein guter Halt für die Lagerbuchse ist dann gegeben, wenn bei dem oberen Ende der Exzenterbuchse am Außenumfang eine Rastnut angeordnet ist, die einen in der Innenfläche der Lagerbuchse an entsprechender Stelle angeordneten Rastring aufnimmt.

Selbstverständlich gibt es eine Vielzahl von Möglichkeiten, das Buchsenmodul in dem Rahmenbandteil zu fixieren. Als besonders einfach hat es sich aber herausgestellt, wenn an der Lagerbuchse unterhalb des Flansches mindestens ein Haltevorsprung ausgebildet ist. Dieser Haltevorsprung kann dann nämlich einfach in eine entsprechende im Rahmenteil ausgebildete Nut eingreifen, damit die Lagerbuchse drehfest aufgenommen ist.

Als vorteilhaft hat sich herausgestellt, dass die Exzenterbuchse aus Kunststoff und die Schraube, die Gewindebuchse und die Lagerbuchse aus Metall bestehen.

Dabei ist es dann besonders vorteilhaft, wenn die aus Metall bestehenden Elemente Metallformteile und die aus Kunststoff bestehenden Elemente Kunststofformteile sind.

Besonders vorteilhaft ist es, wenn die Werkzeugeinsatzöffnungen sowie die Werkzeugaufnahmeöffnungen innen sechskantförmig ausgebildet sind.

Weitere Merkmale und Vorteile der Erfindung ergeben sich aus der folgenden Beschreibung eines Ausführungsbeispiels sowie aus den Zeichnungen, auf die Bezug genommen wird.

Es zeigen:
- Fig.1: eine perspektivische Darstellung eines Ausführungsbeispiels eines Buchsenmoduls;
- Fig.2: eine Unteransicht des in Fig.1 gezeigten Buchsenmoduls;
- Fig.3: eine Seitenansicht des in Fig.1 gezeigten Buchsenmoduls;
- Fig.4: eine Draufsicht des in Fig.1 gezeigten Buchsenmoduls;
- Fig.5: eine geschnittene Seitenansicht entlang der Linie A-A von Fig.3
- Fig.6a+b: zwei perspektivische Explosionsdarstellungen mit unterschiedlichen Ansichten des in Fig.1 gezeigten Buchsenmoduls;

Anhand der Fig.1 bis 6 wird nunmehr ein Ausführungsbeispiel eines Buchsenmoduls 10 beschrieben.

Das Buchsenmodul 10 ist für Tür- oder Fensterbänder gedacht und weist eine Seitenverstelleinrichtung 14 sowie eine Höhenverstelleinrichtung 16 auf. Alle Verstelleinrichtungen sind jeweils mit Werkzeugen betätigbar.

Dabei ist bei dem Ausführungsbeispiel des Buchsenmoduls 10 hier vorgesehen, dass die Seitenverstelleinrichtung 14 aus einer Exzenterbuchse 14 besteht. Diese Exzenterbuchse 14 weist in Gebrauchsstellung an ihrem unteren Ende eine Werkzeugaufnahmeöffnung 20 auf.

Die Höhenverstelleinrichtung besteht bei dem Ausführungsbeispiel aus einer Schraube 16, die in Gebrauchsstellung in ihrem unteren Ende eine Werkzeugeinsetzöffnung 18 aufweist.

Die Werkzeugeinsetzöffnung 18 ist dabei größenmäßig so ausgestaltet, dass durch diese Werkzeugeinsetzöffnung 18 hindurch das Werkzeug zu Betätigung der Exzenterbuchse 14 hindurchgeführt werden kann.

Das in den Fig.1 bis 6a,b gezeigte Ausführungsbeispiel des Buchsenmoduls 10 ist so ausgestaltet, dass die Exzenterbuchse 14 an ihrem unteren Ende von der Schraube 16 umgriffen wird. Diese Schraube 16 weist ein Außengewinde 22 auf, das in ein Innengewinde des entsprechenden Rahmenbandteils zur Bewerkstelligung einer Höhenverstellung eingeschraubt werden muss.

Des Weiteren liegt diese Schraube 16 mit der dem unteren Ende entgegengesetzten Stirnseite an einem Flanschteil 24 der Exzenterbuchse 14 an.

Damit auch die Exzenterbuchse 14 an ihrem in Gebrauchsstellung oberen Ende geführt werden kann, wird die Exzenterbuchse 14 von einer Lagerbuchse 12 umgriffen. Diese erste Lagerbuchse 12 stützt sich an dem oberen Ende des Flanschteils 24 ab und weist zudem noch an ihrem oberen Ende einen das Flanschteil 24 überragenden Flansch 26 auf.

Bei diesem Ausführungsbeispiel des Buchsenmoduls 10 erfolgte eine Arretierung zwischen Flansch 26 und Flanschteil 24 dadurch, dass an der oberen Stirnfläche des Flanschteils 24 angeordnete Vorsprünge 28 in an der entsprechenden Stirnfläche der Lagerbuchse 12 angeordneten Aussparungen 30 einrasten können. Bei dem gezeigten Ausführungsbeispiel sind mit regelmäßiger Teilung vier Vorsprünge 28 und entsprechend vier Aussparungen 30 vorhanden. Für die Einstellung muss daher die erste Exzenterbuchse 14 bis zu einer Arretierung eine Vierteldrehung ausführen.

Damit die Lagerbuchse 12 nicht einfach von der Exzenterbuchse 14 abgezogen werden kann, ist bei dem oberen Ende der Exzenterbuchse 14 am Außenumfang eine Rastnut 32 angeordnet, in die ein in der Innenfläche der Lagerbuchse 12 an entsprechender Stelle angeordneter Rastring 34 eingreift.

Mittels zweier an der Lagerbuchse 12 unterhalb des Flansches 26 symmetrisch angeordneter Haltevorsprünge 36 wird im eingebauten Zustand des Buchsenmoduls 10 in einem Rahmenbandteil die Drehfestigkeit des Buchsenmoduls 10 sichergestellt. Bei dem gezeigten Ausführungsbeispiel sind zwar zwei Haltevorsprünge 36 verwandt, es kann aber auch lediglich ein Haltevorsprung 36 oder eine Vielzahl von Haltevorsprüngen 36 verwandt werden.

Obwohl jede denkbare und auch eventuell bereits vorhandene Form für die Werkzeugeinsatzöffnung 18 sowie die Werkzeugaufnahmeöffnung 20 ausgewählt werden kann, sind bei dem Ausführungsbeispiel innensechskantförmige Öffnungen gezeigt.

Insbesondere für schwere Flügel hat es sich als vorteilhaft erwiesen, die Schraube 16, die Gewindebuches 54 und 84 und die Lagerbuchse 12 aus Metall zu fertigen, während die Exzenterbuchse 14 aus Kunststoff besteht. Eine besonders vorteilhafte Herstellungsart ist dann gegeben, wenn diese aus Metall bestehenden Elemente Metallformteile und die aus Kunststoff bestehenden Elemente Kunststoffformteile sind.

### Bezugszeichenliste:

- 10: Buchsenmodul
- 12: Lagerbuchse
- 14: Exzenterbuchse
- 16: Höhenverstellung, Schraube
- 18: Werkzeugeinsetzöffnung
- 20: Werkzeugaufnahmeöffnung
- 22: Außengewinde
- 24: Flanschteil
- 26: Flansch
- 28: Vorsprung
- 30: Aussparung
- 32: Rastnut
- 34: Rastring
- 36: Haltevorsprung

## Patentansprüche

1. Buchsenmodul (10) für Tür- oder Fensterbänder, mit einer Seitenverstelleinrichtung (14) und einer Höhenverstelleinrichtung (16), die jeweils mittels Werkzeugen betätigbar sind, wobei die Seitenverstelleinrichtung (14) aus einer Exzenterbuchse (14) besteht, die in Gebrauchsstellung jeweils an ihrem unteren Ende eine Werkzeugaufnahmeöffnung (20) aufweist, und dass die Höhenverstelleinrichtung aus einer Schraube (16) besteht, die in Gebrauchsstellung jeweils an ihrem unteren Ende mit einer Werkzeugeinsetzöffnung (18) versehen ist, durch die hindurch das Werkzeug zur Betätigung der ersten Exzenterbuchse (14) hindurch führbar ist, **dadurch gekennzeichnet, dass** das untere Ende der Exzenterbuchse (14) von der mit einem Außengewinde (22) versehenen Schraube (16) umgriffen wird und diese Schraube (16) mit der dem unteren Ende entgegengesetzten Stirnseite an einen Flanschteil (24) der Exzenterbuchse (14) anliegt.

2. Buchsenmodul (10) nach Anspruch 1, **dadurch gekennzeichnet, dass** das obere Ende der Exzenterbuchse (14) von einer Lagerbuchse (12) umgriffen wird, die an dem Flanschteil (24) sich abstützt und an dem oberen Ende einen das Flanschteil (24) überragenden ersten Flansch (26) aufweist.

3. Buchsenmodul (10) nach Anspruch 2, **dadurch gekennzeichnet, dass** die sich berührenden Stirnflächen des Flansches (26) und des Flanschteils (24) mit Arretiereinrichtungen (28,30) versehen sind.

4. Buchsenmodul (10) nach Anspruch 3, **dadurch gekennzeichnet**, **dass** die Arretiereinrichtungen (28,30) aus an der oberen Stirnfläche des Flanschteils (24) angeordneten Vorsprüngen (28) und an der entsprechenden Stirnfläche der ersten Lagerbuchse (12) angeordneten Aussparungen (30) bestehen.

5. Buchsenmodul (10) nach einem der Ansprüche 2 bis 4, dadurch **gekennzeichnet,** dass bei dem oberen Ende der Exzenterbuchse (14) am Außenumfang eine Rastnut (32) angeordnet ist, die einen in der Innenfläche der Lagerbuchse (12) an entsprechender Stelle angeordneten Rastring (34) aufnimmt.

6. Buchsenmodul (10) nach einem der Ansprüche 2 bis 5, dadurch **gekennzeichnet,** dass an der Lagerbuchse (12) unterhalb des Flansches (26) mindestens ein Haltevorsprung (36) ausgebildet ist.

7. Buchsenmodul (10) nach einem der Ansprüche 2 bis 6, **dadurch gekennzeichnet, dass** die Exzenterbuchse (14) aus Kunststoff und die Schraube (16), die Gewindebuchse (54) und die Lagerbuchse (12) aus Metall bestehen.

8. Buchsenmodul (10) nach Anspruch 7, **dadurch gekennzeichnet**, **dass** die aus Metall bestehenden Elemente Metallformteile und die aus Kunststoff bestehenden Elemente Kunststoffformteile sind.

9. Buchsenmodul (10) nach einem der Ansprüche 1 bis 8, dadurch **gekennzeichnet,** dass die Werkzeugeinsatzöffnung (18) sowie die Werkzeugaufnahmeöffnung (20) innen sechskantförmig ausgebildet sind.

## Claims

1. Sleeve module (10) for door or window hinges, comprising a lateral adjustment device (14) and a height adjustment device (16) which in each case can be actuated by means of tools, wherein the lateral adjustment device (14) consists of an eccentric sleeve (14) which in the usage position comprises in each at its lower end a tool reception opening (20) and that the height adjustment device consists of a screw (16) which in the usage position is provided in each case at its lower end with a tool insertion opening (18), through which the tool can be guided for actuating the first eccentric sleeve (14), **characterised in that** the screw (16) provided with an external thread (22) engages around the lower end of the eccentric sleeve (14) and this screw (16) lies with the end face opposite the lower end against a flange part (24) of the eccentric sleeve (14).

2. Sleeve module (10) as claimed in claim 1, **characterised in that** a bearing sleeve (12) engages around the upper end of the eccentric sleeve (14), is supported on the flange part (24) and comprises at the upper end a first flange (26) which protrudes beyond the flange part (24).

3. Sleeve module (10) as claimed in claim 2, **characterised in that** the contacting end surfaces of the flange (26) and the flange part (24) are provided with locking devices (28, 30).

4. Sleeve module (10) as claimed in claim 3, **characterised in that** the locking devices (28, 30) consist of protrusions (28), which are arranged on the upper end surface of the flange part (24), and of apertures (30) which are arranged on the corresponding end surface of the first bearing sleeve (12).

5. Sleeve module (10) as claimed in any one of claims 2 to 4, **characterised in that** a latching groove (32) is arranged at the upper end of the eccentric sleeve (14) on the outer periphery and receives a latching ring (34) which is arranged at a corresponding position in the inner surface of the bearing sleeve (12).

6. Sleeve module (10) as claimed in any one of claims 2 to 5, **characterised in that** at least one holding protrusion (36) is formed on the bearing sleeve (12) below the flange (26).

7. Sleeve module (10) as claimed in any one of claims 2 to 6, **characterised in that** the eccentric sleeve (14) consists of synthetic material and the screw (16), the threaded sleeve (54) and the bearing sleeve (12) consist of metal.

8. Sleeve module (10) as claimed in claim 7, **characterised in that** the elements consisting of metal are moulded metal parts and the elements consisting of synthetic material are moulded synthetic material parts.

9. Sleeve module (10) as claimed in any one of claims 1 to 8, **characterised in that** the tool insertion opening (18) and the tool reception opening (20) are formed in the manner of hexagon sockets.

## Revendications

1. Module de douille (10) pour pentures de porte ou de fenêtre, avec un dispositif de réglage latéral (14) et un dispositif de réglage en hauteur (16) qui sont aptes à être actionnés à l'aide d'outils respectifs, étant précisé que le dispositif de réglage latéral (14) se compose d'une douille excentrée (14) qui, en position d'utilisation, comporte à son extrémité inférieure une ouverture de réception d'outil (20), et que le dispositif de réglage en hauteur se compose d'une vis (16) qui, en position d'utilisation, est pourvue à son extrémité inférieure d'une ouverture d'introduction d'outil (18) à travers laquelle l'outil pour actionner la première douille excentrée (14) est apte à être guidé, **caractérisé en ce que** l'extrémité inférieure de la douille excentrée (14) est entourée par la vis (16) pourvue d'un filetage extérieur (22), et cette vis (16) est appliquée avec son côté frontal opposé à ladite extrémité inférieure contre une partie formant collet (24) de la douille excentrée (14).

2. Module de douille (10) selon la revendication 1, **caractérisé en ce que** l'extrémité supérieure de la douille excentrée (14) est entourée par une douille d'appui (12) qui s'appuie contre la partie formant collet (24) et qui comporte à l'extrémité supérieure un premier collet (26) qui dépasse de la partie formant collet (24).

3. Module de douille (10) selon la revendication 2, **caractérisé en ce que** les surfaces frontales du collet (26) et de la partie formant collet (24) qui se touchent sont pourvues de dispositifs d'arrêt (28, 30).

4. Module de douille (10) selon la revendication 3, **caractérisé en ce que** les dispositifs d'arrêt (28, 30) se composent de saillies (28) disposées sur la surface frontale supérieure de la partie formant collet (24), et de creux (30) disposés sur la surface frontale correspondante de la première douille d'appui (12).

5. Module de douille (10) selon l'une des revendications 2 à 4, **caractérisé en ce qu'**il est prévu sur l'extrémité supérieure de la douille excentrée (14), sur sa circonférence extérieure, une rainure de verrouillage (32) qui reçoit une bague de verrouillage (34) disposée à un endroit correspondant dans la surface intérieure de la douille d'appui (12).

6. Module de douille (10) selon l'une des revendications 2 à 5, **caractérisé en ce qu'**au moins une saillie de retenue (36) est formée sur la douille d'appui (12), au-dessous du collet (26).

7. Module de douille (10) selon l'une des revendications 2 à 6, **caractérisé en ce que** la douille excentrée (14) se compose de matière plastique, et la vis (16), la douille filetée (54) et la douille d'appui (12) se composent de métal.

8. Module de douille (10) selon la revendication 7, **caractérisé en ce que** les éléments composés de métal sont des pièces profilées en métal, et les éléments composés de matière plastique sont des pièces profilées en matière plastique.

9. Module de douille (10) selon l'une des revendications 1 à 8, **caractérisé en ce que** l'ouverture d'introduction d'outil (18) et l'ouverture de réception d'outil (20) ont une forme intérieure hexagonale.
